# EUROPÄISCHE PATENTSCHRIFT

(11) **EP 1 001 857 B1**
(45) Veröffentlichungstag und Bekanntmachung des Hinweises auf die Patenterteilung: **27.02.2002**
(21) Anmeldenummer: 98948832.5
(22) Anmeldetag: 13.08.1998
(51) Int. Cl.: B21C 47/06

(54) **BANDHASPEL**
STRIP WINDER
ENROULEUSE DE BANDE

(30) Priorität: 15.08.1997 DE 19736260; 09.03.1998 DE 19809810; 10.08.1998 DE 19836177
(43) Veröffentlichungstag der Anmeldung: 24.05.2000
(73) Patentinhaber: SMS Demag AG, 40237 Düsseldorf (DE)
(72) Erfinder: BRAUN, Martin, D-57223 Kreuztal (DE); IRLE, Reinhard, D-57271 Hilchenbach (DE); MÜLLER, Adolf, D-57234 Wilnsdorf (DE)
(74) Vertreter: Valentin, Ekkehard, Dipl.-Ing.
(86) Internationale Anmeldenummer: EP9805151
(87) Internationale Veröffentlichungsnummer: WO9908814

(56) Entgegenhaltungen:
- DE-C- 3 708 891
- GB-A- 867 086
- GB-A- 2 096 973
- PATENT ABSTRACTS OF JAPAN vol. 008, no. 064 (M-285), 27. März 1984 & JP 58 215220 A (KAWASAKI SEITETSU KK), 14. Dezember 1983

## Beschreibung

Die Erfindung betrifft einen Bandhaspel zum Aufwickeln von Warm- oder Kaltband zu einem Coil mit Andrückrollen, Umlenkschalen und einem Einlaufschacht.

Bei derartigen Bandhaspeln sind die Andrückrollen angetrieben und befinden sich mit den Umlenkschalen auf Schwenksystemen, die durch Hydraulik- bzw. Pneumatikzylinder bewegt werden und um einen Drehpunkt derart schwenkbar gelagert sind, daß sie auf den Haspeldorn zu- bzw. von diesem weggeschwenkt werden können. Die Andrückrollen und Umlenkschalen dienen dazu, die ersten Windungen des zu wickelnden Bandes um den Haspeldorn herumzuführen und in Verbindung mit dem Nachspreizen des Haspeldorns den Kraftschluß zwischen Band und Haspeldorn herzustellen, um anschließend das Band unter Zug bei abgeschwenkten Andrückrollen und Umlenkschalen aufzuwickeln, die Andrückrollen haben außerdem die Aufgabe, am Ende des Wickelvorgangs die äußere Windung zu halten.

Das durch die Umlenkschalen umzulenkende Band wird infolge von Zentrifugalkräften und Biegekräften in die gekrümmte Kontur der Umlenkschale gedrückt. Dabei entsteht eine Reibkraft, die der Transportbewegung des Bandes einen Widerstand entgegensetzt. Diese Reibkraft kann insbesondere bei dünnen Bändern aufgrund der geringen Knicksteifigkeit derselben dazu führen, daß das Band ausknickt, zwischen Haspeldorn und Umlenkschalen im Haspel steckenbleibt und der Wickelvorgang abgebrochen werden muß.

Um diese Nachteile zu beseitigen schlagen die JP 58 215 220 A sowie die GB 867 086 A vor, die Umlenkschalen mit Kanälen zu versehen, deren Austrittsöffnungen im Schalenbereich liegen und die Kanäle an einen Medien-Versorgungssystem anzuschließen. Damit wird erreicht, daß das aufzuwickelnde Band im Bereich der Umlenkschalen nicht mehr beschädigt werden kann. Im Bereich des Einlaufschachtes und der Andrückrollen kann es jedoch noch zu Beschädigungen des Bandes kommen.

Der Erfindung liegt die Aufgabe zugrunde, einen Bandhaspel derart zu gestalten, daß Warm- oder Kaltband auch bei größeren Geschwindigkeiten und kleinen Dicken sicher und ohne Beschädigung auf dem Haspeldorn angewickelt werden kann.

Dazu wird vorgeschlagen, daß die Andrückrollen als Kammrollen ausgebildet sind, die Austrittsöffnungen der Kanäle auf die Kammlücken der in Bandlaufrichtung nachfolgenden Kammrollen ausgerichtet sind und über die Kammlücken den in Bandlaufrichtung nachfolgenden Umlenkschalen Druckmedium zugeführt wird.

Damit wird die komplette folgende Umlenkschale mit Druckmedium geflutet, so daß der durch Zentrifugalkräfte gegen die Schalen getriebene Bandanfang vom Medium mitgerissen wird und den Bandanfang damit von den Umlenkschalen fernhält.

Um den sicheren Transport des in den Haspel einlaufenden Bandes zu gewährleisten, wird weiterhin vorgeschlagen, die Schachtklappe und eventuell auch andere Teile des Haspeleinlaufschachts an das Medium-versorgungssystem anzuschließen und das Medium durch Öffnungen in den Führungsflächen auf das einlaufende Band strömen zu lassen, um die Reibung zu verringern und einen sicheren Transport zu gewährleisten.

Die Erfindung wird anhand einer Zeichnung näher erläutert. Dabei zeigen
- Figur 1: schematisch und in geschnittener Darstellung einen erfindungsgemäßen Bandhaspel, und
- Figur 2: einen erfindungsgemäßen Bandhaspel mit Kammrollen.

Figur 1 zeigt einen Haspel 1, der aus einem Haspeldorn 2 besteht, dem an Tragarmen 3, 4, gehaltenen Andrückrollen 6, 7, 8 zugeordnet sind, wobei die Tragarme 3, 4, 5 weiterhin Umlenkschalen 9, 10, 11 haltern. Die Tragarme 3, 4, 5 sind über Kolben-Zylinder-Einheiten 12, 13, 14 um Drehpunkte schwenkbar gegen den Haspeldorn 2 bzw. von diesem weg antreibbar.

Die Tragarme 3, 4, 5 sind hohl ausgebildet und weisen Druckkammern 15, 16, 17 für das Medium, wie z.B. Wasser oder Druckluft, auf. Von den Druckkammern 15, 16, 17 gehen Kanäle 18 bis in die Umlenkschalen 9, 10, 11 und enden an der dem Haspeldorn 2 zugewandten Oberfläche der Umlenkschalen 9, 10, 11 in Austrittsöffnungen 19, die einerseits in Bandlaufrichtung und andererseits gegen den Haspeldorn 2 gerichtet sind. Durch die Medienbeaufschlagung der Umlenkschalen 9, 10, 11 kann das zwischen dem Haspeldorn 2 und den Andrückrollen 6, 7, 8 geförderte, nicht gezeigte Band von den Umlenkschalen 9, 10, 11 fort gegen den Haspeldorn 2 gedrückt werden.

Im Einlaufschacht 20, über welchen das nicht gezeigte Band dem Haspel 1 zugeführt wird, weist die Schachtklappe 21 einen Druckraum 22 auf, von dem Kanäle 23 zu Austrittsöffnungen 24 führen, über die Medium gegen das einlaufende Band zu Führungszwecken gedrückt werden kann.

Figur 2 zeigt einen Haspel 1', bei dem die Andrückrollen 6', 7', 8' als Kammrollen ausgebildet sind. Das Medium wird von den Austrittsöffnungen 19' der Umlenkschalen 9', 10', 11' bzw. von der Austrittsöffnung 24' der Schachtklappe 21' durch die Lücken der Kammrollen auf die in Bandlaufrichtung nächste Umlenkschale 9', 10', 11' gesprüht, so daß die Umlenkschalen 9', 10', 11' komplett vom Medium beaufschlagt sind und damit das in den Haspel 1' einlaufende Band 25 optimal von den Umlenkschalen 9', 10', 11' abhält.

### Bezugszeichenübersicht

- 1: Haspel
- 2: Haspeldorn
- 3: Tragarm
- 4: Tragarm
- 5: Tragarm
- 6: Andrückrolle
- 7: Andrückrolle
- 8: Andrückrolle
- 9: Umlenkschale
- 10: Umlenkschale
- 11: Umlenkschale
- 12: Kolben-Zylinder-Einheit
- 13: Kolben-Zylinder-Einheit
- 14: Kolben-Zylinder-Einheit
- 15: Druckkammer
- 16: Druckkammer
- 17: Druckkammer
- 18: Kanal
- 19: Austrittsöffnung
- 20: Einlaufschacht
- 21: Schachtklappe
- 22: Druckraum
- 23: Kanal
- 24: Austrittsöffnung
- 25: Band

## Patentansprüche

1. Bandhaspel (1) zum Aufwickeln von Warm- oder Kaltband (25) zu einem Coil mit einem Haspeldorn (2) sowie Andrückrollen (6, 7, 8), Umlenkschalen (9, 10, 11) und einem Einlaufschacht (20), wobei die Umlenkschalen (9, 10, 11) Kanäle (18) aufweisen, deren Austrittsöffnung (19) im Schalenbereich liegen, die Kanäle (18) und deren Öffnungen (19) in Laufrichtung des zu wickelnden Bandes angeordnet sind und die Kanäle (18) an ein Medium-Versorgungssystem angeschlossen sind,
**dadurch gekennzeichnet,**
**daß** die Andrückrollen (6', 7', 8') als Kammrollen ausgebildet sind, daß die Austrittsöffnungen (19', 24') der Kanäle (18', 23') auf die Kammlücken der in Bandlaufrichtung nachfolgenden Kammrollen ausgerichtet sind, und daß über die Kammlücken in Bandlaufrichtung nachfolgenden Umlenkschalen (9', 10', 11') Druckmedium zugeführt werden kann.

2. Bandhaspel nach Anspruch 1,
**dadurch gekennzeichnet,**
**daß** der Einlaufschacht (20) einseitig von einer Schachtklappe (21) gebildet wird, welche einen Druckraum (22) mit von diesem ausgehenden Kanälen (23) und Austrittsöffnungen (24) aufweist, wobei der Druckraum (22) an das Medium-Versorgungssystem angeschlossen ist.

## Claims

1. Strip coiler (1) for winding up hot or cold strip (25) into a coil, comprising a coiling mandrel (2) as well as presser rollers (6, 7, 8), deflecting shells (9, 10, 11) and an inlet shaft (20), wherein the deflecting shells (9, 10, 11) have channels (18), the outlet opening (19) of which lies in the region of the shells, the channels (18) and the openings (19) thereof are arranged in the direction of running of the strip to be coiled and the channels (18) are connected to a supply system for medium, **characterised in that** the presser rollers (6', 7', 8') are constructed as comb rollers, that the outlet openings (19', 24') of the channels (18', 23') are oriented to the comb gaps of the comb rollers downstream in the strip running direction and that pressure medium can be fed by way of the deflecting shells (9', 10', 11') downstream of the comb gaps in strip running direction.

2. Strip coiler according to claim 1, **characterised in that** the inlet shaft (20) is formed at one end by a shaft flap (21) which has a pressure chamber (22) with channels (23) going out therefrom and outlet openings (24), wherein the pressure chamber (22) is connected with the medium supply system.

## Revendications

1. Bobineuse (1) pour enrouler une bande laminée à chaud ou à froid (25) en une bobine avec un mandrin (2) ainsi que des rouleaux de compression (6, 7, 8), des coquilles de déviation (9, 10, 11) et une gaine d'entrée (20), les coquilles de déviation (9, 10, 11) présentant des canaux (18) dont l'ouverture de sortie (19) se trouve dans la zone des coquilles, les canaux (18) et leurs ouvertures (19) étant disposés dans le sens d'avancement de la bande à enrouler et les canaux (18) étant raccordés à un système d'alimentation d'agent, **caractérisée en ce que** les rouleaux de compression (6', 7', 8') sont exécutés sous forme de rouleaux à peigne, **en ce que** les ouvertures de sortie (19', 24') des canaux (18', 23') sont dirigés vers les trous dans le peigne des rouleaux à peigne consécutifs dans le sens d'avancement de la bande et **en ce que** l'agent sous pression peut être alimenté via les trous dans le peigne vers les coquilles de déviation (9', 10', 11') consécutifs dans le sens d'avancement de la bande.

2. Bobineuse selon la revendication 1, **caractérisée en ce que** la gaine d'entrée (20) est formée d'un côté par un clapet (21) de gaine, qui présente un espace de pression (22) avec des canaux (23) partant dudit espace et des ouvertures de sortie (24), l'espace de pression (22) étant raccordé au système d'alimentation en agent.
